# EUROPÄISCHE PATENTSCHRIFT

(11) **EP 3 688 258 B1**
(45) Veröffentlichungstag und Bekanntmachung des Hinweises auf die Patenterteilung: **17.11.2021**
(21) Anmeldenummer: 18789643.6
(22) Anmeldetag: 19.10.2018
(51) Int. Cl.: E05B 85/10, E05B 81/90, E05B 81/00

(54) **TÜRGRIFFANORDNUNG EINER FAHRZEUGTÜR**
DOOR HANDLE ASSEMBLY OF A VEHICLE DOOR
DISPOSITIF DE POIGNÉE DE PORTE DE VÉHICULE

(30) Priorität: 14.12.2017 DE 102017130029
(43) Veröffentlichungstag der Anmeldung: 05.08.2020
(73) Patentinhaber: HUF Hülsbeck & Fürst GmbH & Co. KG, 42551 Velbert (DE)
(72) Erfinder: BRESSER, Christian, 42799 Leichlingen (DE); RHEIN, Michael, 41199 Mönchengladbach (DE); REIFENBERG, Bernd, 45259 Essen (DE)
(74) Vertreter: Zenz Patentanwälte Partnerschaft mbB
(86) Internationale Anmeldenummer: PCT/EP2018/078699
(87) Internationale Veröffentlichungsnummer: WO 2019/115064

(56) Entgegenhaltungen:
- DE-C1- 4 002 963
- US-A1- 2015 315 826
- US-A1- 2016 281 397

## Beschreibung

Die Erfindung betrifft eine Türgriffanordnung einer Fahrzeugtür, die einen an der Fahrzeugtür befestigbaren Griffträger, eine an dem Griffträger gelagerte und eine Längserstreckung aufweisende Handhabe, die in einer Nichtgebrauchsstellung strakbündig mit einer Außenkontur der Fahrzeugtür verlaufend angeordnet ist und die zur Betätigung durch einen Bediener in eine Betätigungsstellung bewegbar ausgebildet ist, eine erste Hebelmechanik, welche mit einem ersten Längsende der Handhabe bewegungsgekoppelt ist, und eine zweite Hebelmechanik, welche mit einem zweiten Längsende der Handhabe bewegungsgekoppelt ist, wobei die Handhabe in der Betätigungsstellung im Vergleich zu der Nichtgebrauchsstellung parallel verschoben und gegenüber der Außenkontur der Fahrzeugtür vorstehend angeordnet ist und von dem Bediener zum Öffnen der Fahrzeugtür betätigt werden kann, wobei die erste Hebelmechanik eine erste Schwenkachse aufweist, die an dem Griffträger angeordnet ist, wobei die erste Hebelmechanik und die zweite Hebelmechanik eine Scherenkinematik ausbilden und miteinander bewegungsgekoppelt sind, wobei die erste Hebelmechanik eine erste Gelenkachse, die an dem ersten Längsende der Handhabe angeordnet ist und die mit der ersten Schwenkachse bewegungsgekoppelt ist, aufweist, wobei die zweite Hebelmechanik eine zweite Schwenkachse, die an dem Griffträger angeordnet ist, und eine zweite Gelenkachse, die an dem zweiten Längsende der Handhabe angeordnet ist und die mit der zweiten Schwenkachse bewegungsgekoppelt ist, aufweist, und wobei ein erster Kopplungshebel an der zweiten Schwenkachse schwenkbar gelagert ist und ein zweiter Kopplungshebel mit der zweiten Gelenkachse drehbar verbunden ist, wobei ein Verbindungsgelenk den ersten Kopplungshebel und den zweiten Kopplungshebel drehbar miteinander verbindet, und wobei in der Nichtgebrauchsstellung der Handhabe der erste Kopplungshebel und der zweite Kopplungshebel an dem Verbindungsgelenk unter einem spitzen Winkel zueinander angeordnet sind.

Eine Türgriffanordnung der vorstehend genannten Art ist zum Beispiel aus der US 2015/315826 A1 bekannt.

Ferner ist aus der DE 40 02 963 C1 eine Griffsteuerung bekannt, bei welcher ein Handgriff in seiner Ruhestellung bündig mit der Außenkontur in einer Mulde einer Fahrzeugtür versenkbar ist und in seiner Bereitschaftsstellung zum Öffnen der Fahrzeugtür aus der Mulde heraus überführbar ist, wobei anschließend unter Betätigung einer Schlossentriegelung der Handgriff gegen eine Federkraft weiter herausschwenkbar ist. Die Griffsteuerung umfasst zwei Schwenkhebel, die mit einer Seite türfest angelenkt und auf der anderen Seite gelenkig mit dem Handgriff verbunden sind. Die zwei Schwenkhebel verschieben den Handgriff bei einer Bewegung in die Bereitschaftsstellung gleichgerichtet zu Türaußenkontur und lassen eine zusätzliche Ausschwenkbewegung einer Griffseite gegen die Kraft einer Feder zu.

Der US 2016/281397 A1 ist ein Griff-System zu entnehmen, welches einen Aktuator, ein durch den Aktuator rotatorisch angetriebenes Antriebselement, einen mit dem Antriebselement bewegungsgekoppelten Antriebsarm und einen mit dem Antriebsarm verbundenen Griff, wobei der Griff durch die rotatorische Bewegung des Antriebselements aus einer Versenkstellung in ausfahrbar ist.

Allgemein sind Türgriffanordnungen, bei welchen die Handhabe in ihrer Nichtgebrauchsstellung strakbündig mit Außenkontur der Fahrzeugtür verläuft, aus dem Stand der Technik bekannt. Dabei kann die Handhabe bei derartigen Türgriffanordnungen für eine Fahrzeugtür eines Kraftfahrzeugs als Innen- oder Außengriff ausgeführt sein, wobei sich die vorliegende Erfindung auf eine Türgriffanordnung für einen Außengriff bezieht. Für solche Türgriffanordnungen gibt es eine Vielzahl von verschiedenen Konstruktionen und Ausführungsformen. Die erfindungsgemäße Türgriffanordnung bezieht sich auf solche Konstruktionen, bei denen ein Griffträger auf der Rückseite der Fahrzeugtür, d.h. innenseitig des Kraftfahrzeugs, befestigt wird. Die an dem Griffträger angebrachte Handhabe steht bei solchen Ausführungsformen üblicherweise von der Fahrzeugtür hervor und stört sowohl den ästhetischen Eindruck des Fahrzeugs als auch die Fahrzeug-Aerodynamik. Um diese Nachteile zu vermeiden, sind aus dem Stand der Technik Türgriffanordnungen bekannt, bei denen die Außenseite der Handhabe in ihrer Nichtgebrauchsstellung, d.h. in welcher sie nicht gebraucht wird, in etwa bündig zur Außenkontur der Fahrzeugtür, also strakbündig, verläuft. Eine solche Handhabe ist zum Öffnen der Fahrzeugtür oder eines fahrzeugseitigen Schlosses in eine Betätigungsstellung überführbar, in welcher die Handhabe gegenüber der Außenkontur der Fahrzeugtür vorsteht. Dabei wird die Handhabe motorisch ausgefahren, wenn sich ein legitimierter Bediener dem Fahrzeug nähert. Sobald die Handhabe nicht mehr gebraucht wird, fährt sie wieder in die Nichtgebrauchsstellung und verschwindet somit in der Karosserie, um keinen Luftwiderstand zu erzeugen. Die Bewegung der Handhabe wird dabei bekanntermaßen mit Hilfe einer ersten Hebelmechanik und einer zweiten Hebelmechanik realisiert, welche die jeweiligen Längsenden der Handhabe mit dem Griffträger koppeln. Nachteilig bei solchen Türgriffanordnungen der eingangs bezeichneten Art ist der begrenzte Einbauraum, denn bei der Gesamttiefe der Tür, also der Erstreckung von Türaußenseite zur Türinnenseite, ist im Allgemeinen zusätzlich die Tiefe zu berücksichtigen, die benötigt wird, damit die Fensterscheibe bei einer Öffnungsbewegung an dem Griffträger vorbeigeführt werden kann und die Hebelmechanik während einer Bewegung der Handhabe aus der Nichtgebrauchsstellung in die Betätigungsstellung nicht in den Bewegungsweg der Fensterscheibe gelangt. Die Tiefe zur Versenkung der Fensterscheibe ist so gut wie gar nicht zu reduzieren, so dass die Einbautiefe der Türgriffanordnung die Gesamttiefe der Tür maßgeblich bestimmt.

Der Erfindung liegt die Aufgabe zugrunde, auf konstruktiv einfache Weise und kostengünstig eine Türgriffanordnung einer Fahrzeugtür zu entwickeln, welche eine geringe Einbautiefe aufweist und durch welche die Gesamttiefe der Tür verringert werden kann.

Bei einer Türgriffanordnung der eingangs bezeichneten Art wird diese Aufgabe erfindungsgemäß dadurch gelöst, dass das Verbindungsgelenk über ein Koppelgestänge mit der ersten Hebelmechanik bewegungsgekoppelt ist, wobei bei einer Bewegung der Handhabe aus der Nichtgebrauchsstellung in die Betätigungsstellung das Koppelgestänge das Verbindungsgelenk in Richtung der zweiten Schwenkachse bewegend ausgebildet ist.

Vorteilhafte und zweckmäßige Ausgestaltungen und Weiterbildungen der Erfindung ergeben sich aus den Unteransprüchen.

Durch die Erfindung wird auf konstruktiv einfache Weise und kostengünstig eine Türgriffanordnung bereitgestellt, durch welche die Gesamttiefe der Tür auf ein Minimum reduziert werden kann. Dadurch, dass die erste Hebelmechanik und die zweite Hebelmechanik eine Scherenkinematik ausbilden und miteinander bewegungsgekoppelt sind, ist es möglich, auf kleinstem und engstem Bauraum dennoch die erforderlichen kinematischen Abläufe unterzubringen, die für eine Bewegung der Handhabe aus der Nichtgebrauchsstellung in die Betätigungsstellung und zurück in die Nichtgebrauchsstellung erforderlich sind. Die von der ersten Hebelmechanik und der zweiten Hebelmechanik ausgebildete Scherenkinematik erhöht die Effizienz der erfindungsgemäßen Türgriffanordnung, denn diese Bauart weist eine hohe Steifigkeit mit gesteigerten Beschleunigungswerten für die Bewegung der Handhabe im Vergleich zu bekannten Türgriffanordnungen auf, wobei die Bewegung bei der erfindungsgemäßen Türgriffanordnung mit einer hohen Genauigkeit erfolgt. Konstruktiv besonders günstig ist es im Hinblick auf eine geringe Einbautiefe, dass die erste Hebelmechanik eine erste Gelenkachse, die an dem ersten Längsende der Handhabe angeordnet ist und die mit der ersten Schwenkachse bewegungsgekoppelt ist, aufweist, wobei die zweite Hebelmechanik eine zweite Schwenkachse, die an dem Griffträger angeordnet ist, und eine zweite Gelenkachse, die an dem zweiten Längsende der Handhabe angeordnet ist und die mit der zweiten Schwenkachse bewegungsgekoppelt ist, aufweist.

Erfindungsgemäß wird eine vorteilhafte Dynamik der Türgriffanordnung durch den ersten Kopplungshebel, welcher an der zweiten Schwenkachse schwenkbar gelagert ist, und durch den zweiten Kopplungshebel, welcher mit der zweiten Gelenkachse drehbar verbunden ist, erreicht. Durch die Bewegungskopplung der ersten Hebelmechanik mit der zweiten Hebelmechanik mittels des Koppelgestänges ergibt sich ebenfalls vorteilhaft ein geringer Einbauraum in Längsrichtung der Handhabe.

Eine geringe Einbautiefe lässt sich in Ausgestaltung der Erfindung ferner dadurch realisieren, dass in der Betätigungsstellung der Handhabe der erste Kopplungshebel und der zweite Kopplungshebel an dem Verbindungsgelenk unter einem stumpfen Winkel zueinander angeordnet sind.

Eine mechanische und konstruktive Vereinfachung der zweiten Hebelmechanik im Hinblick auf eine Betätigung der Handhabe lässt sich in Ausgestaltung der Erfindung dadurch realisieren, dass der zweite Kopplungshebel zwei Hebelabschnitte aufweist, die über ein Zwischengelenk gelenkig miteinander verbunden sind, wobei in der Nichtgebrauchsstellung und der Betätigungsstellung die zwei Hebelabschnitte sich in Linie erstrecken und in der Betätigungsstellung infolge einer Betätigung der Handhabe durch den Bediener die zwei Hebelabschnitte an dem Zwischengelenk relativ zueinander verschwenkbar ausgebildet sind.

Vorteilhaft für einen geringen Einbauraum in Längsrichtung der Handhabe ist es, wenn in weiterer Ausgestaltung der Erfindung die zweite Schwenkachse, der erste Kopplungshebel, der zweite Kopplungshebel, die zweite Gelenkachse und das Verbindungsgelenk innerhalb der Längserstreckung der Handhabe angeordnet sind, wobei das Verbindungsgelenk zwischen der ersten Schwenkachse und der zweiten Schwenkachse angeordnet ist.

Gemäß einer ersten Ausführungsform sieht die Erfindung vor, dass die erste Hebelmechanik rautenförmig ausgebildet ist und einen ersten Rautenhebel, einen zweiten Rautenhebel, einen dritten Rautenhebel und einen vierten Rautenhebel aufweist, wobei der erste Rautenhebel und der zweiten Rautenhebel drehbar an der ersten Schwenkachse gelagert sind und der dritte Rautenhebel und der vierte Rautenhebel drehbar an der ersten Gelenkachse gelagert sind, und wobei der erste Rautenhebel und der dritte Rautenhebel über eine erste Rautengelenkachse drehbar miteinander verbunden sind und der zweite Rautenhebel und der vierte Rautenhebel über eine zweite Rautengelenkachse drehbar miteinander verbunden sind. Die auf diese Weise ausgebildete Scherengestalt für die erste Hebelmechanik benötigt nur eine geringe Einbautiefe, ist aber dennoch im Stande, beschleunigte Bewegungen mit einem Höchstmaß an Präzision auszuführen.

In Ausgestaltung der ersten Ausführungsform sieht die Erfindung ferner vor, dass die erste Schwenkachse und die erste Gelenkachse in einer quer zu einer Längsrichtung der Handhabe verlaufenden Richtung gegenüberliegend angeordnet sind, wobei das Koppelgestänge mit der ersten Rautengelenkachse verbunden ist und von der zweiten Rautengelenkachse in Längsrichtung der Handhabe bewegbar geführt ist.

Konstruktiv günstig ist es in Ausgestaltung der ersten Ausführungsform, wenn in der Nichtgebrauchsstellung der Handhabe sowohl der erste Rautenhebel und der zweite Rautenhebel an der ersten Schwenkachse als auch der dritte Rautenhebel und der vierte Rautenhebel an der ersten Gelenkachse unter einem stumpfen Winkel zueinander angeordnet sind, wobei in der Betätigungsstellung der Handhabe sowohl der erste Rautenhebel und der zweite Rautenhebel an der ersten Schwenkachse als auch der dritte Rautenhebel und der vierte Rautenhebel an der ersten Gelenkachse unter einem spitzen Winkel zueinander angeordnet sind. Durch diese Ausgestaltung ist ein minimaler Einbauraum für beide Stellungen der Handhabe realisierbar.

Ebenfalls vorteilhaft für einen minimalen Einbauraum ist es in Ausgestaltung der ersten Ausführungsform, wenn in der Nichtgebrauchsstellung der Handhabe sowohl der erste Rautenhebel und der dritte Rautenhebel an der ersten Rautengelenkachse als auch der zweite Rautenhebel und der vierte Rautenhebel an der zweiten Rautengelenkachse unter einem spitzen Winkel zueinander angeordnet sind, wobei in der Betätigungsstellung der Handhabe sowohl der erste Rautenhebel und der dritte Rautenhebel an der ersten Rautengelenkachse als auch der zweite Rautenhebel und der vierte Rautenhebel an der zweiten Rautengelenkachse unter einem stumpfen Winkel zueinander angeordnet sind.

Der Einbauraum lässt sich dabei vorteilhaft geringhalten, wenn in Ausgestaltung der ersten Ausführungsform die erste Hebelmechanik innerhalb der Längserstreckung der Handhabe angeordnet ist, wobei die zweite Rautengelenkachse zwischen der ersten Rautengelenkachse und dem Verbindungsgelenk angeordnet ist.

Die Erfindung sieht in Ausgestaltung der Erfindung für eine zweite Ausführungsform vor, dass die erste Hebelmechanik einen Führungshebel und einen Bewegungshebel aufweist, wobei der Bewegungshebel drehbar mit der ersten Gelenkachse und drehbar mit einer am Griffträger linear bewegbaren Bewegungsachse verbunden ist, und wobei der Führungshebel drehbar an der ersten Schwenkachse gelagert ist und an einem Mittelabschnitt des Bewegungshebels mit diesem über einen Gelenkpunkt drehbar verbunden ist.

In Ausgestaltung der zweiten Ausführungsform sieht die Erfindung für eine geringe Einbautiefe dann vor, dass in der Nichtgebrauchsstellung der Handhabe der Führungshebel und der zwischen dem Gelenkpunkt und der ersten Gelenkachse liegende Abschnitt des Bewegungshebels an dem Gelenkpunkt unter einem spitzen Winkel zueinander angeordnet sind, wobei in der Betätigungsstellung der Handhabe der Führungshebel und der mit der ersten Gelenkachse verbundene Abschnitt des Bewegungshebels an dem Gelenkpunkt unter einem stumpfen Winkel zueinander angeordnet sind.

Vorteilhaft für einen geringen Bauraum der Türgriffanordnung ist es in Ausgestaltung der zweiten Ausführungsform, wenn der Gelenkpunkt zwischen der Bewegungsachse und der ersten Schwenkachse liegend angeordnet ist, wobei das Koppelgestänge drehbar mit dem Gelenkpunkt verbunden ist, wobei sich die Bewegungsachse bei einer Bewegung der Handhabe aus der Nichtgebrauchsstellung in die Betätigungsstellung in Richtung der ersten Schwenkachse bewegt und die Bewegungsachse dabei den Gelenkpunkt in Richtung der zweiten Schwenkachse drängt.

Die Erfindung sieht in Ausgestaltung der Erfindung für eine dritte Ausführungsform vor, dass die erste Hebelmechanik einen Gelenkpunkt, mit welchem das Koppelgestänge drehbar verbunden ist, einen Führungshebel, der drehbar an der ersten Schwenkachse gelagert ist und der mit dem Gelenkpunkt drehbar verbunden ist, einen Bewegungshebel, der drehbar an dem Gelenkpunkt gelagert ist und einen ersten Bewegungsarm und einen zweiten Bewegungsarm aufweist, und einen Antriebshebel, der an einer dritten Schwenkachse gelagert ist, die an dem Griffträger angeordnet ist, aufweist, wobei der Antriebshebel über eine Gelenkverbindung mit dem ersten Bewegungsarm verbunden ist, und wobei der zweite Bewegungsarm mit der ersten Gelenkachse verbunden ist.

Hinsichtlich eines minimalen Einbauraumes sieht die Erfindung in Ausgestaltung der dritten Ausführungsform vor, dass der erste Bewegungsarm und der zweite Bewegungsarm abgewinkelt zueinander ausgerichtet sind, wobei in der Nichtbetätigungsstellung der Handhabe der zweite Bewegungsarm und der Führungshebel an dem Gelenkpunt unter einem spitzen Winkel zueinander angeordnet sind, und wobei in der Betätigungsstellung der Handhabe der zweite Bewegungsarm und der Führungshebel an dem Gelenkpunt unter einem stumpfen Winkel zueinander angeordnet sind.

Schließlich sieht die Erfindung in weiterer Ausgestaltung der dritten Ausführungsform vor, dass die dritte Schwenkachse zwischen der ersten Schwenkachse und der Gelenkverbindung liegend angeordnet ist, wobei sich die Gelenkverbindung bei einer Bewegung der Handhabe aus der Nichtgebrauchsstellung in die Betätigungsstellung entgegen einer Ausstellrichtung der Handhabe bewegt und die Gelenkverbindung dabei den Gelenkpunkt in Richtung der zweiten Schwenkachse drängt.

Im Sinne der Erfindung ist unter einem spitzen Winkel ein Winkel von kleiner 90° zu verstehen, wohingegen unter einem stumpfen Winkel im Sinne der Erfindung ein Winkel zwischen 90° und 180° zu verstehen ist.

Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der beispielhafte bevorzugte Ausführungsbeispiele der Erfindung dargestellt sind. In der Zeichnung zeigt:
Figur 1 eine Seitenansicht eines Kraftfahrzeugs mit einer erfindungsgemäßen Türgriffanordnung,
Figur 2 eine perspektivische Ansicht auf eine Fahrzeugtür des Kraftfahrzeugs, bei welcher eine Handhabe der erfindungsgemäßen Türgriffanordnung in einer Nichtgebrauchsstellung strakbündig mit einer Außenkontur der Fahrzeugtür verlaufend angeordnet ist,
Figur 3 eine perspektivische Ansicht auf die Fahrzeugtür des Kraftfahrzeugs, bei welcher die Handhabe der erfindungsgemäßen Türgriffanordnung in einer Betätigungsstellung, in welcher die Handhabe im Vergleich zu der Nichtgebrauchsstellung parallel verschoben ist und gegenüber der Außenkontur der Fahrzeugtür vorsteht, angeordnet ist,
Figur 4 eine schematische Darstellung der Fahrzeugtür mit der daran angeordneten Türgriffanordnung, einem Türschloss und einem Schließsystem,
Figur 5 eine schematische Draufsicht auf eine Türgriffanordnung gemäß einer ersten Ausführungsform der Erfindung, bei welcher die Handhabe in der Nichtgebrauchsstellung angeordnet ist,
Figur 6 eine schematische Draufsicht auf die Türgriffanordnung gemäß der ersten Ausführungsform der Erfindung, bei welcher die Handhabe in der Betätigungsstellung angeordnet ist,
Figur 7 eine schematische Draufsicht auf eine Türgriffanordnung gemäß einer zweiten Ausführungsform der Erfindung, bei welcher die Handhabe in der Nichtgebrauchsstellung angeordnet ist,
Figur 8 eine schematische Draufsicht auf die Türgriffanordnung gemäß der zweiten Ausführungsform der Erfindung, bei welcher die Handhabe in der Betätigungsstellung angeordnet ist,
Figur 9 eine schematische Draufsicht auf die Türgriffanordnung gemäß der zweiten Ausführungsform der Erfindung, bei welcher die Handhabe von einem Bediener aus der Betätigungsstellung heraus betätigt angeordnet ist,
Figur 10 eine schematische Draufsicht auf die Türgriffanordnung gemäß der zweiten Ausführungsform der Erfindung, bei welcher die Handhabe von einem Bediener aus der Betätigungsstellung heraus betätigt angeordnet ist,
Figur 11 eine schematische Draufsicht auf eine Türgriffanordnung gemäß einer dritten Ausführungsform der Erfindung, bei welcher die Handhabe in der Nichtgebrauchsstellung angeordnet ist, und
Figur 12 eine schematische Draufsicht auf die Türgriffanordnung gemäß der dritten Ausführungsform der Erfindung, bei welcher die Handhabe in der Betätigungsstellung angeordnet ist.

In Figur 1 ist ein Fahrzeug bzw. Kraftfahrzeug 1 in Form eines PKWs exemplarisch dargestellt, welches in dem Beispiel über vier Türen 2 (zwei davon sind aus Figur 1 ersichtlich) verfügt, die über eine Türgriffanordnung 3 und insbesondere mit Hilfe einer Handhabe 4 geöffnet werden können. Mit Bezug auf die Figuren 1 bis 3 werden die Türen 2 über jeweilige Türschlösser 5 verschlossen und können von außen über eine jeweilige Betätigung der Handhabe 4 geöffnet werden. Die Handhabe 4 wird zum Öffnen des Türschlosses 5 betätigt, wobei die Betätigung in den in den Figuren dargestellten Ausführungsbeispielen eine auf die Handhabe 4 ausgeübte Ziehkraft eines Bedieners ist. Zum Öffnen der Tür 2 wird dann im normalen Betrieb entweder an der Handhabe 4 gezogen oder die Handhabe 4 wird bis zu einem gewissen Grad verschwenkt, wodurch ein Schalter betätigt wird, der wiederum ein elektromechanisches Schließsystem 6 (siehe Figur 4) aktiviert, mit dessen Hilfe das Türschloss 5 dann elektrisch geöffnet werden kann. Bei der Betätigung der Handhabe 4, um das Türschloss 5 elektrisch zu öffnen, wird die Handhabe 4 aus einer Betätigungsstellung heraus bewegt. Dabei kann das elektrische Öffnen bereits vor dem Erreichen einer Endlagenstellung der Handhabe 4 erfolgen. Im Fall eines strombetriebenen Normalbetriebs reicht folglich eine leichte Ziehbewegung an der Handhabe 4 aus, damit ein in Figur 1 exemplarisch angedeutetes Bowdenzugsystem 7 zum Entriegeln des Türschlosses 5 elektrisch betrieben wird. Im Fall eines stromlosen Notbetriebs kann die Türgriffanordnung 3 derart ausgebildet sein, dass auch ein manuelles Entriegeln des Türschlosses 5 und damit ein manuelles Öffnen der Fahrzeugtür 2 durch eine von einem Bediener bewirkte Betätigung der Handhabe 4 möglich ist, wobei dabei die Handhabe 4 über die im normalen Betrieb notwendige Auslenkung hinaus ausgelenkt bzw. betätigt werden muss. Die Figur 2 zeigt in perspektivischer Ansicht eine der Fahrzeugtüren 2 und die zum Öffnen der Fahrzeugtür 2 dienende Handhabe 4. In der Figur 2 ist die Handhabe 4 - bei Einbau der Türgriffanordnung 3 in die Fahrzeugtür 2 - in etwa bündig zur Außenkontur 8 der Fahrzeugtür 2, d.h. strakbündig, angeordnet. In dieser Stellung befindet sich die Handhabe 4 in einer Nichtgebrauchsstellung, in welcher sie nicht gebraucht wird. Aus der in Figur 2 gezeigten Nichtgebrauchsstellung ist die Handhabe 4 in eine in Figur 3 gezeigte Betätigungsstellung überführbar, in welcher sie gegenüber der Außenkontur 8 der Fahrzeugtür 2 vorsteht, so dass die Handhabe 4 in ihrer Betätigungsstellung aus der Fahrzeugtür 2 hervorstehend angeordnet ist. In dieser vorstehenden oder aus der Außenkontur 8 ausgefahrenen Betätigungsstellung kann ein Bediener die Handhabe 4 hintergreifen und betätigen bzw. handhaben, um die Fahrzeugtür 2 zu öffnen bzw. das fahrzeugseitige Türschloss 5 zu entriegeln. Gemäß der vorliegenden Erfindung erfolgt das Überführen der Handhabe 4 aus der Nichtgebrauchsstellung in die Betätigungsstellung in einem strombetriebenen Normalbetrieb mittels eines geeigneten Antriebsmittels, wobei für den strombetriebenen Normalbetrieb Annäherungssensoren oder sonstige Sensoren vorgesehen sein können, um die Handhabe 4 aus der strakbündigen bzw. flächenbündigen Nichtgebrauchsstellung in die Betätigungsstellung zu bringen, sobald ein Bediener sich der Türgriffanordnung 3 bzw. der Handhabe 4 nähert. Aus der Figur 3 ist ersichtlich, dass die in ihrer Betätigungsstellung angeordnete Handhabe 4 außenseitig an der Tür 2 des Kraftfahrzeugs 1 angeordnet ist, wobei die Handhabe 4 von einem Bediener hintergreifbar ist. Die Handhabe 4 ist folglich in der Betätigungsstellung im Vergleich zu der Nichtgebrauchsstellung parallel verschoben und gegenüber der Außenkontur 8 der Fahrzeugtür 2 vorstehend angeordnet und kann von dem Bediener zum Öffnen der Fahrzeugtür 2 betätigt werden. Zur Kopplung der Handhabe 4 an der Fahrzeugtür 2 ist ein rahmenartig ausgebildeter Griffträger 9 vorgesehen, der lediglich in Figur 3 schematisch und gestrichelt eingezeichnet ist, da er innenseitig an der Fahrzeugtür 2 und damit in den Figuren 1 und 2 verdeckt von der Fahrzeugtür 2 angeordnet ist. Der Griffträger 9 ist über bekannte Befestigungsmittel innenseitig an der Fahrzeugtür 2 befestigt und lagert die Handhabe 4. Mit anderen Worten dient der an der Fahrzeugtür 2 befestigbare Griffträger 9 bekanntermaßen der Anbringung und Lagerung der Handhabe 4 und ist mittels nicht näher dargestellter Schraubverbindungen an der Türinnenseite der Tür 2 befestigt.

Die Figuren 5 bis 12 zeigen verschiedene Ausführungsformen der erfindungsgemäßen Türgriffanordnung 3, wobei die Figuren 5 und 6 eine erste Ausführungsform, die Figuren 7 bis 10 eine zweite Ausführungsform und die Figuren 11 und 12 eine dritte Ausführungsform zeigen. Allen drei Ausführungsformen ist gemein, dass ein erstes Längsende 10 der an dem Griffträger 9 gelagerten Handhabe 4 mit einer ersten Hebelmechanik 11 bewegungsgekoppelt ist und ein zweites Längsende 12 der Handhabe 4 mit einer zweiten Hebelmechanik 14 bewegungsgekoppelt ist. Dabei weist die erste Hebelmechanik 11 bei allen drei Ausführungsformen eine erste Schwenkachse 15 auf, die ortsfest an dem Griffträger 9 angeordnet ist, wobei die erste Schwenkachse 15 alternativ auch an der Fahrzeugtür 2 angeordnet sein kann. Aufgrund der ortsfesten Anbringung an dem Griffträger 9 oder alternativ an der Fahrzeugtür 2 wird für die erste Schwenkachse 15 in den Figuren das mechanische Symbol eines Festlagers verwendet. Ferner weist die erste Hebelmechanik 11 eine erste Gelenkachse 16 auf, die an dem ersten Längsende 10 der Handhabe 4 angeordnet ist und die mit der ersten Schwenkachse 15 bewegungsgekoppelt ist. Dabei ist die erste Gelenkachse 16 an der Handhabe 4 gelagert, so dass die erste Gelenkachse 16 bei einer Bewegung der Handhabe 4 aus der Nichtbetätigungsstellung in die Betätigungsstellung mit der Handhabe 4 mitbewegt wird. Ferner weist bei allen drei Ausführungsformen die zweite Hebelmechanik 14 eine zweite Schwenkachse 17 auf, die an dem Griffträger 9 oder alternativ an der Fahrzeugtür 2 ortsfest angeordnet ist, weshalb als mechanisches Symbol für die zweite Schwenkachse 17 exemplarisch ein Festlager in den Figuren verwendet wird. Die zweite Schwenkachse 17 umfasst darüber hinaus eine zweite Gelenkachse 18, die an dem zweiten Längsende 12 der Handhabe 4 angeordnet ist und die bei einer Bewegung der Handhabe 4 mit der Handhabe 4 mitbewegt wird, wobei die zweite Gelenkachse 18 mit der zweiten Schwenkachse 17 bewegungsgekoppelt ist. Bei allen in den Figuren gezeigten Ausführungsformen umfasst die zweite Hebelmechanik 14 ferner einen ersten Kopplungshebel 19 und einen zweiten Kopplungshebel 20. Der erste Kopplungshebel 19 ist an der zweiten Schwenkachse 17 schwenkbar gelagert, wohingegen der zweite Kopplungshebel 20 mit der zweiten Gelenkachse 18 drehbar verbunden ist. Ferner weist die zweite Hebelmechanik 14 ein Verbindungsgelenk 21 auf, welches relativ zu der Handhabe 4 und zu dem Griffträger 9 bewegbar ist. Das Verbindungsgelenk 21 verbindet den ersten Kopplungshebel 19 drehbar mit dem zweiten Kopplungshebel 20. In der Nichtgebrauchsstellung der Handhabe 4 sind der erste Kopplungshebel 19 und der zweite Kopplungshebel 20 an dem Verbindungsgelenk 21 unter einem spitzen Winkel 22, also einem Winkel von kleiner 90°, zueinander angeordnet (siehe Figuren 5, 7 und 11), wohingegen in der Betätigungsstellung der Handhabe 4 der erste Kopplungshebel 19 und der zweite Kopplungshebel 20 an dem Verbindungsgelenk 21 unter einem stumpfen Winkel 23, also einem Winkel zwischen 90° und 180°, zueinander angeordnet sind (siehe Figuren 6, 8 und 12). Folglich werden der erste Kopplungshebel 19 und der zweite Kopplungshebel 20 gespreizt, wenn sich die Handhabe 4 aus ihrer Nichtgebrauchsstellung in ihre Betätigungsstellung bewegt. Wie den Figuren für die verschiedenen Ausführungsformen ferner zu entnehmen ist, sind die zweite Schwenkachse 17, der erste Kopplungshebel 19, der zweite Kopplungshebel 20, die zweite Gelenkachse 18 und das Verbindungsgelenk 21 innerhalb einer Längserstreckung 24 der Handhabe 4 angeordnet, wobei das Verbindungsgelenk 21 zwischen der ersten Schwenkachse 15 und der zweiten Schwenkachse 17 liegend angeordnet ist. Die Längserstreckung 24 der Handhabe 4 entspricht dabei der Länge der Handhabe 4 in einer Längsrichtung 25 der Handhabe 4, wie es in den Figuren dargestellt ist. Schließlich ist allen Ausführungsformen gemein, dass das Verbindungsgelenk 21 der zweiten Hebelmechanik 14 über ein Koppelgestänge 26 mit der ersten Hebelmechanik 11 verbunden und bewegungsgekoppelt ist. Dementsprechend ist bei einer Bewegung der Handhabe 4 aus der Nichtgebrauchsstellung in die Betätigungsstellung das Koppelgestänge 26 das Verbindungsgelenk 21 in Richtung der zweiten Schwenkachse 17 bewegend ausgebildet. Mit anderen Worten drängt das Koppelgestänge 26 das Verbindungsgelenk 21 in Richtung der zweiten Schwenkachse 17, um die Handhabe 4 aus der Nichtgebrauchsstellung in die Betätigungsstellung zu bewegen. Bei den drei Ausführungsformen ist ein Verbindungshebel 53 an der Handhabe 4 vorgesehen, welcher endseitig an der ersten Gelenkachse 16 und der zweiten Gelenkachse 18 drehbar gelagert ist. Der Verbindungshebel 53 ist rein optional und dient zu einem gewissen Grad der Stabilisierung.

Bevor die verschiedenen Ausgestaltungen der ersten Hebelmechanik 11 beschrieben werden, werden nachstehend die in den Figuren 9 und 10 gezeigten Alternativen für eine Ausgestaltung des zweiten Kopplungshebels 20 angesprochen. Die Figuren 9 und 10 zeigen dabei jeweils eine Stellung der Handhabe 4, bei welcher die Handhabe 4 aus der Betätigungsstellung heraus von einem Bediener betätigt wurde und daher eine Stellung eingenommen hat, in welcher die Handhabe 4 schräg zu der Längsrichtung 25 angeordnet ist. Bei Betätigung der Handhabe 4 sind demnach gemäß der Figuren 9 und 10 Ausgestaltungen denkbar, durch welche die Handhabe 4 an ihrem zweiten Längsende 12 weiter aus der Fahrzeugtür 2 herausbewegt wird als an ihrem ersten Längsende 10, was beispielsweise im Fall einer mechanischen Notbetätigung erforderlich sein kann, um das Bowdenzugsystem 7 manuell zu bedienen. Zu diesem Zweck ist es denkbar, dass der zweite Kopplungshebel 20 zwei Hebelabschnitte 20a und 20b aufweist, die über ein Zwischengelenk 20c gelenkig miteinander verbunden sind. In der Nichtgebrauchsstellung und der Betätigungsstellung erstrecken sich die zwei Hebelabschnitte 20a und 20b in Linie, so dass ein geradliniger Kopplungshebel gegeben ist, wie er beispielsweise in den Figuren 7 und 8 gezeigt ist. Hingegen erlaubt das Zwischengelenk 20c, dass die zwei Hebelabschnitte 20a, 20b an dem Zwischengelenk 20c relativ zueinander verschwenkbar sind, wenn die Handhabe 4 in der Betätigungsstellung durch einen Bediener betätigt wird, wie es in den Figuren 9 und 10 gezeigt ist.

Die vorstehende Beschreibung für die Ausgestaltung der zweiten Hebelmechanik 14 besitzt für alle in den Figuren gezeigten Ausführungsformen Gültigkeit, wobei nachstehend die für die einzelnen Ausführungsformen vorhandenen Besonderheiten beschrieben werden. Es ist dabei zu beachten, dass im Sinne der Erfindung mit dem Ausdruck "drehbar miteinander verbunden" eine gelenkige Verbindung von zwei Elementen gemeint ist, so dass die zwei Elemente frei und relativ zueinander drehbar, aber dennoch an einem Gelenkelement miteinander gekoppelt sind.

Aus den Figuren 5 und 6, welche sich auf die erste Ausführungsform der Türgriffanordnung 3 beziehen, ist zu erkennen, dass die erste Hebelmechanik 11 rautenförmig ausgebildet ist. Entsprechend weist die erste Hebelmechanik 11 einen ersten Rautenhebel 27, einen zweiten Rautenhebel 28, einen dritten Rautenhebel 29 und einen vierten Rautenhebel 30 auf, wobei der erste Rautenhebel 27 und der zweite Rautenhebel 28 drehbar an der ersten Schwenkachse 15 gelagert sind und der dritte Rautenhebel 29 und der vierte Rautenhebel 30 drehbar an der ersten Gelenkachse 16 gelagert sind. Ferner sind der erste Rautenhebel 27 und der dritte Rautenhebel 29 über eine erste Rautengelenkachse 31 drehbar miteinander verbunden, wohingegen der zweite Rautenhebel 28 und der vierte Rautenhebel 30 über eine zweite Rautengelenkachse 32 drehbar miteinander verbunden sind. Zur Bildung der Rautenform sind die erste Schwenkachse 15 und die erste Gelenkachse 16 in einer quer zu der Längsrichtung 25 der Handhabe 4 verlaufenden Richtung gegenüberliegend angeordnet. Das Koppelgestänge 26 ist ferner mit der ersten Rautengelenkachse 31 verbunden, wobei das Koppelgestänge von der zweiten Rautengelenkachse 32 in Längsrichtung 25 der Handhabe 4 bewegbar geführt ist. Dabei liegen sich die erste Rautengelenkachse 31 und die zweite Rautengelenkachse 32 in Längsrichtung 25 gegenüber und bewegen sich aufeinander zu, wenn die Handhabe 4 aus der Nichtbetätigungsstellung in die Betätigungsstellung bewegt wird.

Wie der Figur 5 zu entnehmen ist, sind in der Nichtgebrauchsstellung der Handhabe 4 sowohl der erste Rautenhebel 27 und der zweite Rautenhebel 28 an der ersten Schwenkachse 15 als auch der dritte Rautenhebel 29 und der vierte Rautenhebel 30 an der ersten Gelenkachse 16 unter einem stumpfen Winkel 33 zueinander angeordnet (in Figur 5 ist der stumpfe Winkel 33 aus Gründen der Übersichtlichkeit nur an der ersten Gelenkachse 16 eingezeichnet), wohingegen in der Nichtgebrauchsstellung der Handhabe 4 sowohl der erste Rautenhebel 27 und der dritte Rautenhebel 29 an der ersten Rautengelenkachse 31 als auch der zweite Rautenhebel 28 und der vierte Rautenhebel 30 an der zweiten Rautengelenkachse 32 unter einem spitzen Winkel 35 zueinander angeordnet sind (in Figur 5 ist der spitze Winkel 35 aus Gründen der Übersichtlichkeit nur an der zweiten Rautengelenkachse 32 eingezeichnet). Aus Gründen der Übersichtlichkeit sind in Figur 5 nur der stumpfe Winkel 33 an der ersten Gelenkachse 16 und der spitze Winkel 35 an der zweiten Rautengelenkachse 32 eingezeichnet.

In der Figur 6, welche die Betätigungsstellung der Handhabe 4 zeigt, sind sowohl der erste Rautenhebel 27 und der zweite Rautenhebel 28 an der ersten Schwenkachse 15 als auch der dritte Rautenhebel 29 und der vierte Rautenhebel 30 an der ersten Gelenkachse 16 unter einem spitzen Winkel 34 zueinander angeordnet sind (in Figur 6 ist der spitze Winkel 34 aus Gründen der Übersichtlichkeit nur an der ersten Gelenkachse 16 eingezeichnet), wohingegen der erste Rautenhebel 27 und der dritte Rautenhebel 29 an der ersten Rautengelenkachse 31 als auch der zweite Rautenhebel 28 und der vierte Rautenhebel 30 an der zweiten Rautengelenkachse 32 unter einem stumpfen Winkel 36 zueinander angeordnet sind (in Figur 6 ist der stumpfe Winkel 36 aus Gründen der Übersichtlichkeit nur an der ersten Rautengelenkachse 31 eingezeichnet).

Wie den Figuren 5 und 6 für die erste Ausführungsform ferner zu entnehmen ist, ist die erste Hebelmechanik 11 sowohl in der Nichtgebrauchsstellung als auch in der Betätigungsstellung der Handhabe 4 innerhalb der Längserstreckung 24 der Handhabe 4 angeordnet, wobei die zweite Rautengelenkachse 32 zwischen der ersten Rautengelenkachse 31 und dem Verbindungsgelenk 21 angeordnet ist. Wenn die Handhabe 4 in einem strombetriebenen Normalbetrieb der Türgriffanordnung 3 aus der in Figur 5 gezeigten Nichtgebrauchsstellung in die in Figur 6 gezeigte Betätigungsstellung bewegt wird, greift beispielsweise ein lediglich in Figur 5 exemplarisch eingezeichnetes Antriebselement 37 an der ersten Rautengelenkachse 31 an und bewegt die erste Rautengelenkachse 31 in Richtung der zweiten Hebelmechanik 14. Die von dem Koppelgestänge 26 geführte zweite Rautengelenkachse 32 bewegt sich gegenläufig zu der ersten Rautengelenkachse 31, wobei sich die erste Rautengelenkachse 31 und die zweite Rautengelenkachse 32 aufeinander zu bewegen, wenn das Antriebselement 37 die Handhabe 4 aus der Nichtgebrauchsstellung in die Betätigungsstellung bewegt. Bei der Bewegung der Handhabe 4 staucht sich die rautenförmig ausgebildete erste Hebelmechanik 11, wobei der erste Rautenhebel 27 und der dritte Rautenhebel 29 um die erste Rautengelenkachse 31 und der zweite Rautenhebel 28 und der vierte Rautenhebel 30 um die zweite Rautengelenkachse 32 schwenken. Dabei bewegen sich der erste Rautenhebel 27 und der dritte Rautenhebel 29 auf den zweiten Rautenhebel 28 und den vierten Rautenhebel 30 zu, so dass die Rautenhebel 27, 28, 29, 30 die erste Gelenkachse 16 senkrecht zu der Längsrichtung 25 bewegen, wodurch die Handhabe 4 in die ausgestellte Betätigungsstellung gelangt. Ferner führt die Stauchung der Rautenhebel 27, 28, 29, 30 und insbesondere die Bewegung der ersten Rautengelenkachse 31 dazu, dass sich das Koppelgestänge 26 in Richtung der zweiten Hebelmechanik 14 bewegt, wodurch der erste Kopplungshebel 19 und der zweite Kopplungshebel 20 gespreizt werden. Durch diese Spreizung bewegt sich die zweite Gelenkachse 18 ebenfalls senkrecht zu der Längsrichtung 25, so dass die Handhabe 4 auch an ihrem zweiten Längsende 12 aus der Außenkontur 8 herausbewegt wird und die Handhabe 4 insgesamt in der in Figur 6 gezeigten Betätigungsstellung angeordnet ist. Die Rückbewegung der Handhabe 4 zurück in die Nichtgebrauchsstellung erfolgt dabei in umgekehrter Reihenfolge.

Die Figuren 7 und 8 zeigen eine zweite Ausführungsform, die sich durch die Ausgestaltung der ersten Hebelmechanik 11 von der ersten Ausführungsform unterscheidet, wobei die zweite Hebelmechanik 14 identisch zu der ersten Ausführungsform ausgebildet ist. Bei der zweiten Ausführungsform weist die erste Hebelmechanik 11 einen Führungshebel 38 und einen Bewegungshebel 39 auf. Der Bewegungshebel 39 ist drehbar mit der ersten Gelenkachse 16 und drehbar mit einer am Griffträger 9 (oder alternativ an der Fahrzeugtür 2) linear bewegbaren Bewegungsachse 40 verbunden ist. Ferner ist der Führungshebel 38 drehbar an der ersten Schwenkachse 15 gelagert, wobei der Führungshebel 38 ferner an einem Mittelabschnitt des Bewegungshebels 39 mit diesem über einen Gelenkpunkt 41 drehbar verbunden ist. Der Gelenkpunkt 41 ist zwischen der Bewegungsachse 40 und der ersten Schwenkachse 15 liegend angeordnet, wobei das Koppelgestänge 26 drehbar mit dem Gelenkpunkt 41 verbunden ist.

Bezugnehmend auf Figur 7 sind in der Nichtgebrauchsstellung der Handhabe 4 der Führungshebel 38 und ein zwischen dem Gelenkpunkt 41 und der ersten Gelenkachse 16 liegender Abschnitt 39a des Bewegungshebels 39 an dem Gelenkpunkt 41 unter einem spitzen Winkel 42 zueinander angeordnet. Wie der Figur 7 zu entnehmen ist, weist die erste Hebelmechanik 11 große Gemeinsamkeiten mit der zweiten Hebelmechanik 14 auf. Der spitze Winkel 42 der ersten Hebelmechanik 11 stimmt mit dem spitzen Winkel 22 der zweiten Hebelmechanik 14 überein, wobei auch der Führungshebel 38 und der zwischen dem Gelenkpunkt 41 und der ersten Gelenkachse 16 liegende Abschnitt 39a des Bewegungshebels 39 relativ zueinander ausgerichtet sind, wie es der erste Kopplungshebel 19 zu dem zweiten Kopplungshebel 20 ist.

Ein lediglich in Figur 7 exemplarisch angedeutetes Antriebselement 37 bewegt die Bewegungsachse 40 in Richtung der zweiten Hebelmechanik 14, wenn die Handhabe 4 aus der Nichtgebrauchsstellung in die Betätigungsstellung verfahren werden soll. Bei dieser Bewegung bewegt sich die Bewegungsachse 40 ferner in Richtung der ersten Schwenkachse 15, wobei die Bewegungsachse 40 den Gelenkpunkt 41 in Richtung der zweiten Schwenkachse 17 drängt. Wie aus Figur 7 zu erkennen ist, sind in der Betätigungsstellung der Handhabe 4 der Führungshebel 38 und der mit der ersten Gelenkachse 16 verbundene Abschnitt 39a des Bewegungshebels 39 an dem Gelenkpunkt 41 unter einem stumpfen Winkel 43 zueinander angeordnet. Durch die Verlagerung des Gelenkpunktes 41 aus der in Figur 7 in die in Figur 8 gezeigte Stellung wird das Koppelgestänge 26 in Richtung der zweiten Hebelmechanik 14 gedrängt, wodurch das Verbindungsgelenk 21 in eine von der ersten Hebelmechanik 11 wegweisende Richtung gedrängt wird. Die Bewegung des Gelenkpunktes 41 und des Verbindungsgelenks 21 bewirken eine Spreizung des Führungshebels 38 und dem Abschnitt 39a des Bewegungshebels 39 sowie eine Spreizung des ersten Kopplungshebels 19 und des zweiten Kopplungshebels 20.

Die Figuren 9 und 10 zeigen die zweite Ausführungsform mit Abwandlungen für die zweite Hebelmechanik 14, was bereits vorstehend beschrieben wurde und worauf an dieser Stelle verwiesen wird. Die Figuren 9 und 10 beziehen sich auf eine Stellung der Handhabe 4, wenn diese aus der Betätigungsstellung heraus von einem Bediener betätigt ist, so dass das zweite Längsende 12 der Handhabe 4 relativ zu dem ersten Längsende 10 verschwenkt angeordnet ist, wobei die Handhabe 4 bei einer Betätigung durch den Benutzer um die erste Gelenkachse 16 schwenkt. Die in den Figuren 9 und 10 gezeigte Variante der zweiten Ausführungsform beschreibt also eine Mechanik, bei welcher das zweite Längsende 12 der Handhabe 4 um die erste Gelenkachse 16 verschwenkbar ausgebildet ist.

In den Figuren 11 und 12 ist eine dritte Ausführungsform der erfindungsgemäßen Türgriffanordnung 3 exemplarisch dargestellt. Bei dieser dritten Ausführungsform weist die erste Hebelmechanik 11 einen Gelenkpunkt 44, einen Führungshebel 45, einen Bewegungshebel 46 und einen Antriebshebel 47 auf. Mit dem Gelenkpunkt 44 ist das Koppelgestänge 26 drehbar verbunden, wobei der Führungshebel 45 drehbar an der ersten Schwenkachse 15 gelagert ist und mit dem Gelenkpunkt 44 drehbar verbunden ist. Ferner ist der Bewegungshebel 46 drehbar an dem Gelenkpunkt 44 gelagert und weist einen ersten Bewegungsarm 46a und einen zweiten Bewegungsarm 46b auf, die abgewinkelt zueinander ausgerichtet sind. Darüber hinaus ist der Antriebshebel 47 an einer dritten Schwenkachse 48 angeordnet, die ortsfest an dem Griffträger 9 oder alternativ an der Fahrzeugtür 2 angeordnet ist. Der Antriebshebel 47 ist über eine Gelenkverbindung 49 mit dem ersten Bewegungsarm 46a verbunden, wobei der zweite Bewegungsarm 46b mit der ersten Gelenkachse 16 verbunden ist. Wie den Figuren 11 und 12 zu entnehmen ist, ist die dritte Schwenkachse 48 zwischen der ersten Schwenkachse 15 und der Gelenkverbindung 49 liegend angeordnet. Die zweite Hebelmechanik 14 ist bei der dritten Ausführungsform genau so ausgebildet, wie sie vorstehend für die erste und zweite Ausführungsform beschrieben wurde, weshalb auf die diesbezügliche vorstehende Beschreibung verwiesen wird. Mit Bezug auf die Figur 11 sind in der Nichtbetätigungsstellung der Handhabe 4 der zweite Bewegungsarm 46b und der Führungshebel 45 an dem Gelenkpunt 44 unter einem spitzen Winkel 50 zueinander angeordnet. Die Gelenkverbindung 49 bewegt sich bei einer Bewegung der Handhabe 4 aus der Nichtgebrauchsstellung in die Betätigungsstellung entgegen einer Ausstellrichtung 52 der Handhabe 4, wobei die Gelenkverbindung 49 dabei den Gelenkpunkt 44 in Richtung der zweiten Schwenkachse 17 drängt. Dabei sind dann in der Betätigungsstellung der Handhabe 4 der zweite Bewegungsarm 46b und der Führungshebel 45 an dem Gelenkpunt 44 unter einem stumpfen Winkel 51 zueinander angeordnet.

Zusammenfassend wird durch die vorliegende Erfindung eine Türgriffanordnung zur Verfügung gestellt, die sich im Unterschied zu den aus dem Stand der Technik bekannten Vorrichtungen durch eine geringe Einbautiefe auszeichnet. Die vorstehend beschriebene Türgriffanordnung umfasst einen an der Fahrzeugtür befestigbaren Griffträger, eine an dem Griffträger gelagerte und eine Längserstreckung aufweisende Handhabe, die in einer Nichtgebrauchsstellung strakbündig mit einer Außenkontur der Fahrzeugtür verlaufend angeordnet ist und die zur Betätigung durch einen Bediener in eine Betätigungsstellung bewegbar ausgebildet ist, eine erste Hebelmechanik, welche mit einem ersten Längsende der Handhabe bewegungsgekoppelt ist, und eine zweite Hebelmechanik, welche mit einem zweiten Längsende der Handhabe bewegungsgekoppelt ist, wobei die Handhabe in der Betätigungsstellung im Vergleich zu der Nichtgebrauchsstellung parallel verschoben und gegenüber der Außenkontur der Fahrzeugtür vorstehend angeordnet ist und von dem Bediener zum Öffnen der Fahrzeugtür betätigt werden kann, und wobei die erste Hebelmechanik eine erste Schwenkachse aufweist, die an dem Griffträger angeordnet ist. Erfindungsgemäß bilden die erste Hebelmechanik und die zweite Hebelmechanik eine Scherenkinematik aus, wobei die erste und zweite Hebelmechanik miteinander bewegungsgekoppelt sind und die Handhabe an den Griffträger lagernd anbinden. Erfindungsgemäß weist die erste Hebelmechanik 11 zwei Scherenarme (erster und dritter Rautenhebel 27, 29 bei der ersten Ausführungsform; Führungshebel 38 und Abschnitt 39a des Bewegungshebels 39 bei der zweiten Ausführungsform; Führungshebel 45 und Bewegungsarm 46b bei der dritten Ausführungsform) und die zweite Hebelmechanik 14 ebenfalls zwei Scherenarme (erster und zweiter Kopplungshebel 19, 20 bei allen drei Ausführungsformen) auf. Die Scherenarme der zweiten Hebelmechanik 14 sind unter einem gleichen Winkel zueinander liegend angeordnet wie die Scherenarme der ersten Hebelmechanik 11, wobei dieser gleiche Winkel bei Anordnung der Handhabe 4 in der Nichtgebrauchsstellung ein spitzer Winkel von kleiner 90° ist, wohingegen dieser gleiche Winkel bei Anordnung der Handhabe 4 in der Betätigungsstellung ein stumpfer Winkel zwischen 90° und 180° ist. Über das Koppelgestänge 26 sind die erste Hebelmechanik 11 und die zweite Hebelmechanik 14 miteinander verbunden, wobei eine der beiden Hebelmechaniken 11 oder 14 von einem Antriebselement 37 angetrieben wird, so dass die der angetriebenen Hebelmechanik 11, 14 zugeordneten Scherenarme gespreizt werden, wodurch die im Gelenkpunkt der Scherenarme angebundene Koppelstange 26 die anderen Scherenarme der nichtangetrieben Hebelmechanik synchron spreizt und als Folge dieser Spreizung die Handhabe 4 aus der Nichtgebrauchsstellung in die Betätigungsstellung bewegt wird.

Die vorstehend beschriebene Erfindung ist selbstverständlich nicht auf die beschriebenen und dargestellten Ausführungsformen beschränkt. Es ist ersichtlich, dass an den in der Zeichnung dargestellten Ausführungsformen zahlreiche, dem Fachmann entsprechend der beabsichtigten Anwendung naheliegende Abänderungen vorgenommen werden können, ohne dass dadurch der Bereich der Erfindung verlassen wird. Zur Erfindung gehört alles dasjenige, was in der Beschreibung enthalten und/oder in der Zeichnung dargestellt ist, einschließlich dessen, was abweichend von den konkreten Ausführungsbeispielen für den Fachmann naheliegt.

## Patentansprüche

1. Türgriffanordnung (3) einer Fahrzeugtür (2), aufweisend einen an der Fahrzeugtür (2) befestigbaren Griffträger (9), eine an dem Griffträger (9) gelagerte und eine Längserstreckung (24) aufweisende Handhabe (4), die in einer Nichtgebrauchsstellung strakbündig mit einer Außenkontur (8) der Fahrzeugtür (2) verlaufend angeordnet ist und die zur Betätigung durch einen Bediener in eine Betätigungsstellung bewegbar ausgebildet ist, eine erste Hebelmechanik (11), welche mit einem ersten Längsende (10) der Handhabe (4) bewegungsgekoppelt ist, und eine zweite Hebelmechanik (14), welche mit einem zweiten Längsende (12) der Handhabe (4) bewegungsgekoppelt ist,
wobei die Handhabe (4) in der Betätigungsstellung im Vergleich zu der Nichtgebrauchsstellung parallel verschoben und gegenüber der Außenkontur (8) der Fahrzeugtür (2) vorstehend angeordnet ist und von dem Bediener zum Öffnen der Fahrzeugtür (2) betätigt werden kann,
wobei die erste Hebelmechanik (11) eine erste Schwenkachse (15) aufweist, die an dem Griffträger (9) angeordnet ist,
wobei die erste Hebelmechanik (11) und die zweite Hebelmechanik (14) eine Scherenkinematik ausbilden und miteinander bewegungsgekoppelt sind,
wobei die erste Hebelmechanik (11) eine erste Gelenkachse (16), die an dem ersten Längsende (10) der Handhabe (4) angeordnet ist und die mit der ersten Schwenkachse (15) bewegungsgekoppelt ist, aufweist, wobei die zweite Hebelmechanik (14) eine zweite Schwenkachse (17), die an dem Griffträger (9) angeordnet ist, und eine zweite Gelenkachse (18), die an dem zweiten Längsende (12) der Handhabe (4) angeordnet ist und die mit der zweiten Schwenkachse (17) bewegungsgekoppelt ist, aufweist, und
wobei ein erster Kopplungshebel (19) an der zweiten Schwenkachse (17) schwenkbar gelagert ist und ein zweiter Kopplungshebel (20) mit der zweiten Gelenkachse (18) drehbar verbunden ist,
wobei ein Verbindungsgelenk (21) den ersten Kopplungshebel (19) und den zweiten Kopplungshebel (20) drehbar miteinander verbindet, und
wobei in der Nichtgebrauchsstellung der Handhabe (4) der erste Kopplungshebel (19) und der zweite Kopplungshebel (20) an dem Verbindungsgelenk (21) unter einem spitzen Winkel (22) zueinander angeordnet sind,
**dadurch gekennzeichnet, dass**
das Verbindungsgelenk (21) über ein Koppelgestänge (26) mit der ersten Hebelmechanik (11) bewegungsgekoppelt ist, wobei bei einer Bewegung der Handhabe (4) aus der Nichtgebrauchsstellung in die Betätigungsstellung das Koppelgestänge (26) das Verbindungsgelenk (21) in Richtung der zweiten Schwenkachse (17) bewegend ausgebildet ist.

2. Türgriffanordnung (3) nach Anspruch 1, **dadurch gekennzeichnet, dass** in der Betätigungsstellung der Handhabe (4) der erste Kopplungshebel (19) und der zweite Kopplungshebel (20) an dem Verbindungsgelenk (21) unter einem stumpfen Winkel (23) zueinander angeordnet sind.

3. Türgriffanordnung (3) nach Anspruch 1, **dadurch gekennzeichnet, dass** der zweite Kopplungshebel (20) zwei Hebelabschnitte (20a, 20b) aufweist, die über ein Zwischengelenk (20c) gelenkig miteinander verbunden sind, wobei in der Nichtgebrauchsstellung und der Betätigungsstellung die zwei Hebelabschnitte (20a, 20b) sich in Linie erstrecken und in der Betätigungsstellung infolge einer Betätigung der Handhabe (4) durch den Bediener die zwei Hebelabschnitte (20a, 20b) an dem Zwischengelenk (20c) relativ zueinander verschwenkbar ausgebildet sind.

4. Türgriffanordnung (3) nach Anspruch 1, **dadurch gekennzeichnet, dass** die zweite Schwenkachse (17), der erste Kopplungshebel (19), der zweite Kopplungshebel (20), die zweite Gelenkachse (18) und das Verbindungsgelenk (21) innerhalb der Längserstreckung (24) der Handhabe (4) angeordnet sind, wobei das Verbindungsgelenk (21) zwischen der ersten Schwenkachse (15) und der zweiten Schwenkachse (17) angeordnet ist.

5. Türgriffanordnung (3) nach Anspruch 1, **dadurch gekennzeichnet, dass** die erste Hebelmechanik (11) rautenförmig ausgebildet ist und einen ersten Rautenhebel (27), einen zweiten Rautenhebel (28), einen dritten Rautenhebel (29) und einen vierten Rautenhebel (30) aufweist, wobei der erste Rautenhebel (27) und der zweiten Rautenhebel (28) drehbar an der ersten Schwenkachse (15) gelagert sind und der dritte Rautenhebel (29) und der vierte Rautenhebel (30) drehbar an der ersten Gelenkachse (16) gelagert sind, und wobei der erste Rautenhebel (27) und der dritte Rautenhebel (29) über eine erste Rautengelenkachse (31) drehbar miteinander verbunden sind und der zweite Rautenhebel (28) und der vierte Rautenhebel (30) über eine zweite Rautengelenkachse (32) drehbar miteinander verbunden sind.

6. Türgriffanordnung (3) nach Anspruch 5, **dadurch gekennzeichnet, dass** die erste Schwenkachse (15) und die erste Gelenkachse (16) in einer quer zu einer Längsrichtung (25) der Handhabe (4) verlaufenden Richtung gegenüberliegend angeordnet sind, wobei das Koppelgestänge (26) mit der ersten Rautengelenkachse (31) verbunden ist und von der zweiten Rautengelenkachse (32) in Längsrichtung (25) der Handhabe (4) bewegbar geführt ist.

7. Türgriffanordnung (3) nach Anspruch 6, **dadurch gekennzeichnet, dass** in der Nichtgebrauchsstellung der Handhabe (4) sowohl der erste Rautenhebel (27) und der zweite Rautenhebel (28) an der ersten Schwenkachse (15) als auch der dritte Rautenhebel (29) und der vierte Rautenhebel (30) an der ersten Gelenkachse (16) unter einem stumpfen Winkel (33) zueinander angeordnet sind, wobei in der Betätigungsstellung der Handhabe (4) sowohl der erste Rautenhebel (27) und der zweite Rautenhebel (28) an der ersten Schwenkachse (15) als auch der dritte Rautenhebel (29) und der vierte Rautenhebel (30) an der ersten Gelenkachse (16) unter einem spitzen Winkel (34) zueinander angeordnet sind.

8. Türgriffanordnung (3) nach Anspruch 6, **dadurch gekennzeichnet, dass** in der Nichtgebrauchsstellung der Handhabe (4) sowohl der erste Rautenhebel (27) und der dritte Rautenhebel (29) an der ersten Rautengelenkachse (31) als auch der zweite Rautenhebel (28) und der vierte Rautenhebel (30) an der zweiten Rautengelenkachse (32) unter einem spitzen Winkel (35) zueinander angeordnet sind, wobei in der Betätigungsstellung der Handhabe (4) sowohl der erste Rautenhebel (27) und der dritte Rautenhebel (29) an der ersten Rautengelenkachse (31) als auch der zweite Rautenhebel (28) und der vierte Rautenhebel (30) an der zweiten Rautengelenkachse (32) unter einem stumpfen Winkel (36) zueinander angeordnet sind.

9. Türgriffanordnung (3) nach Anspruch 6, **dadurch gekennzeichnet, dass** die erste Hebelmechanik (11) innerhalb der Längserstreckung (24) der Handhabe (4) angeordnet ist, wobei die zweite Rautengelenkachse (32) zwischen der ersten Rautengelenkachse (31) und dem Verbindungsgelenk (21) angeordnet ist.

10. Türgriffanordnung (3) nach Anspruch 1, **dadurch gekennzeichnet, dass** die erste Hebelmechanik (11) einen Führungshebel (38) und einen Bewegungshebel (39) aufweist, wobei der Bewegungshebel (39) drehbar mit der ersten Gelenkachse (16) und drehbar mit einer am Griffträger (9) linear bewegbaren Bewegungsachse (40) verbunden ist, und wobei der Führungshebel (38) drehbar an der ersten Schwenkachse (15) gelagert ist und an einem Mittelabschnitt des Bewegungshebels (39) mit diesem über einen Gelenkpunkt (41) drehbar verbunden ist.

11. Türgriffanordnung (3) nach Anspruch 10, **dadurch gekennzeichnet, dass** in der Nichtgebrauchsstellung der Handhabe (4) der Führungshebel (38) und der zwischen dem Gelenkpunkt (41) und der ersten Gelenkachse (16) liegende Abschnitt (39a) des Bewegungshebels (39) an dem Gelenkpunkt (41) unter einem spitzen Winkel (42) zueinander angeordnet sind, wobei in der Betätigungsstellung der Handhabe (4) der Führungshebel (38) und der mit der ersten Gelenkachse (16) verbundene Abschnitt (39a) des Bewegungshebels (39) an dem Gelenkpunkt (41) unter einem stumpfen Winkel (43) zueinander angeordnet sind.

12. Türgriffanordnung (3) nach Anspruch 10, **dadurch gekennzeichnet, dass** der Gelenkpunkt (41) zwischen der Bewegungsachse (40) und der ersten Schwenkachse (15) liegend angeordnet ist, wobei das Koppelgestänge (26) drehbar mit dem Gelenkpunkt (41) verbunden ist, wobei sich die Bewegungsachse (40) bei einer Bewegung der Handhabe (4) aus der Nichtgebrauchsstellung in die Betätigungsstellung in Richtung der ersten Schwenkachse (15) bewegt und die Bewegungsachse (40) dabei den Gelenkpunkt (41) in Richtung der zweiten Schwenkachse (17) drängt.

13. Türgriffanordnung (3) nach Anspruch 1, **dadurch gekennzeichnet, dass** die erste Hebelmechanik (11) einen Gelenkpunkt (44), mit welchem das Koppelgestänge (26) drehbar verbunden ist, einen Führungshebel (45), der drehbar an der ersten Schwenkachse (15) gelagert ist und der mit dem Gelenkpunkt (44) drehbar verbunden ist, einen Bewegungshebel (46), der drehbar an dem Gelenkpunkt (44) gelagert ist und einen ersten Bewegungsarm (46a) und einen zweiten Bewegungsarm (46b) aufweist, und einen Antriebshebel (47), der an einer dritten Schwenkachse (48) gelagert ist, die an dem Griffträger (9) angeordnet ist, aufweist, wobei der Antriebshebel (47) über eine Gelenkverbindung (49) mit dem ersten Bewegungsarm (46a) verbunden ist, und wobei der zweite Bewegungsarm (46b) mit der ersten Gelenkachse (16) verbunden ist.

14. Türgriffanordnung (3) nach Anspruch 13, **dadurch gekennzeichnet, dass** der erste Bewegungsarm (46a) und der zweite Bewegungsarm (46b) abgewinkelt zueinander ausgerichtet sind, wobei in der Nichtbetätigungsstellung der Handhabe (4) der zweite Bewegungsarm (46b) und der Führungshebel (45) an dem Gelenkpunt (44) unter einem spitzen Winkel (50) zueinander angeordnet sind, und wobei in der Betätigungsstellung der Handhabe (4) der zweite Bewegungsarm (46b) und der Führungshebel (45) an dem Gelenkpunt (44) unter einem stumpfen Winkel (51) zueinander angeordnet sind.

15. Türgriffanordnung (3) nach Anspruch 13, **dadurch gekennzeichnet, dass** die dritte Schwenkachse (48) zwischen der ersten Schwenkachse (15) und der Gelenkverbindung (49) liegend angeordnet ist, wobei sich die Gelenkverbindung (49) bei einer Bewegung der Handhabe (4) aus der Nichtgebrauchsstellung in die Betätigungsstellung entgegen einer Ausstellrichtung (52) der Handhabe (4) bewegt und die Gelenkverbindung (49) dabei den Gelenkpunkt (44) in Richtung der zweiten Schwenkachse (17) drängt.

## Claims

1. A door handle assembly (3) of a vehicle door (2), including a handle bracket (9) which can be fixed on the vehicle door (2), a handle (4) supported on the handle bracket (9) and having a longitudinal extension (24), which in a non-use position is arranged to extend in straked manner with an outer contour (8) of the vehicle door (2) and is designed to be movable into an actuating position for actuation by an operator, a first lever mechanism (11) which is motion-coupled with a first longitudinal end (10) of the handle (4), and a second lever mechanism (14) which is motion-coupled with a second longitudinal end (12) of the handle (4),
wherein in the actuating position the handle (4) is arranged with an offset parallel to the non-use position and protruding above the outer contour (8) of the vehicle door (2), and can be actuated by an operator for opening the vehicle door (2), and
wherein the first lever mechanism (11) has a first pivot axis (15) which is located on the handle bracket (9),
wherein the first lever mechanism (11) and the second lever mechanism (14) form a shear kinematic structure and are motion-coupled to each other
wherein the first lever mechanism (11) has a first hinge axis (16) which is located on the first longitudinal end (10) of the handle (4) and is motion-coupled with the first pivot axis (15), wherein the second lever mechanism (14) has a second pivot axis (17) which is located on the handle bracket (9), and a second hinge axis (18) which is located on the second longitudinal end (12) of the handle (4), and which is motion-coupled with the second pivot axis (17), and
wherein a first coupling lever (19) is mounted pivotably on the second pivot axis (17) and a second coupling lever (20) is connected to the second hinge axis (18) so as to be rotatable,
wherein a connecting hinge (21) connects the first coupling lever (19) and the second coupling lever (20) to each other so as to be rotatable, and
wherein with the handle (4) in the non-use position the first coupling lever (19) and the second coupling lever (20) are arranged on the connecting hinge (21) and there is an acute angle (22) between them,
**characterized in that**
the connecting hinge (21) is motion-coupled with the first lever mechanism (11) via a coupling linkage (26),
wherein upon a movement of the handle (4) from the non-use position into the actuating position the coupling linkage (26) is designed to move the connecting hinge (21) in the direction of the second pivot axis (17).

2. The door handle assembly (3) according to claim 1, **characterized in that** when the handle (4) is in the actuating position the first coupling lever (19) and the second coupling lever (20) are positioned on the connecting hinge (21) with an obtuse angle (23) between them.

3. The door handle assembly (3) according to claim 1, **characterized in that** the second coupling lever (20) has two lever sections (20a, 20b) which are hingedly connected to one another via an intermediate hinge (20c), wherein in the non-use position and the actuating position the two lever sections (20a, 20b) extend in alignment, and in the actuating position the two lever sections (20a, 20b) are designed so as to be pivotable relative to one another on the intermediate hinge (20c) as a result of an operator actuating the handle (4).

4. The door handle assembly (3) according to claim 1, **characterized in that** the second pivot axis (17), the first coupling lever (19), the second coupling lever (20), the second hinge axis (18) and the connecting hinge (21) are arranged within the longitudinal extension (24) of the handle (4), wherein the connecting hinge (21) is arranged between the first pivot axis (15) and the second pivot axis (17).

5. The door handle assembly (3) according to claim 1, **characterized in that** the first lever mechanism (11) is constructed in the form of a diamond and has a first diamond-shaped lever (27), a second diamond-shaped lever (28), a third diamond-shaped lever (29) and a fourth diamond-shaped lever (30), wherein the first diamond-shaped lever (27) and the second diamond-shaped lever (28) are rotatably supported on the first pivot axis (15), and the third diamond-shaped lever (29) and the fourth diamond-shaped lever (30) are rotatably supported on the first hinge axis (16), and wherein the first diamond-shaped lever (27) and the third diamond-shaped lever (29) are connected to each other rotatably via a first diamond-shaped hinge axis (31), and the second diamond-shaped lever (28) and the fourth diamond-shaped lever (30) are connected to each other rotatably via a second diamond-shaped hinge axis (32).

6. The door handle assembly (3) according to claim 5, **characterized in that** the first pivot axis (15) and the first hinge axis (16) are arranged opposite each other in a direction extending transversely to the longitudinal direction (25) of the handle (4), wherein the coupling linkage (26) is connected to the first diamond-shaped hinge axis (31) and is guided by the second diamond-shaped hinge axis (32) so as to be movable in the longitudinal direction (25) of the handle (4) .

7. The door handle assembly (3) according to claim 6, **characterized in that** when the handle (4) is in the non-use position both the first diamond-shaped lever (27) and the second diamond-shaped lever (28) on the first pivot axis (15) and the third diamond-shaped lever (29) and the fourth diamond-shaped lever (30) on the first hinge axis (16) are arranged at an obtuse angle (33) with respect to each other, wherein when the handle (4) is in the actuating position the first diamond-shaped lever (27) and the second diamond-shaped lever (28) are located on the first pivot axis (15) and the third diamond-shaped lever (29) and the fourth diamond-shaped lever (30) are located on the first hinge axis (16) at an acute angle (34) with respect to each other.

8. The door handle assembly (3) according to claim 6, **characterized in that** when the handle (4) is in the non-use position the first diamond-shaped lever (27) and the third diamond-shaped lever (29) on the first diamond-shaped hinge axis (31), and the second diamond-shaped lever (28) and the fourth diamond-shaped lever (30) on the second diamond-shaped hinge axis (32) are arranged at an acute angle (35) with respect to each other, wherein when the handle (4) is in the actuating position, the first diamond-shaped lever (27) and the third diamond-shaped lever (29) on the first diamond-shaped hinge axis (31) and the second diamond-shaped lever (28) and the fourth diamond-shaped lever (30) on the second diamond-shaped hinge axis (32) are arranged at an obtuse angle (36) with respect to each other.

9. The door handle assembly (3) according to claim 6, **characterized in that** the first lever mechanism (11) is arranged within the longitudinal extension (24) of the handle (4), wherein the second diamond-shaped hinge axis (32) is arranged between the first diamond-shaped hinge axis (31) and the connecting hinge (21).

10. The door handle assembly (3) according to claim 1, **characterized in that** the first lever mechanism (11) includes a guide lever (38) and a movement lever (39), wherein the movement lever (39) is rotatably connected to the first hinge axis (16) and rotatably connected to a movement axis (40) that is linearly movable on the handle bracket (9), and wherein the guide lever (38) is rotatably mounted on the first pivot axis (15) and is rotatably connected to the movement lever (39) via a hinge point (41) on a middle section thereof.

11. The door handle assembly (3) according to claim 10, **characterized in that** when the handle (4) is in the non-use position the guide lever (38) and the section (39a) of the movement lever (39) between the hinge point (41) and the first hinge axis (16) are arranged on the hinge point (41) at an acute angle (42) relative to each other, wherein when the handle (4) is in the actuating position the guide lever (38) and the section (39a) of the movement lever (39) that is connected to the first hinge axis (16) are arranged on the hinge point (41) at an obtuse angle (43) relative to each other.

12. The door handle assembly (3) according to claim 10, **characterized in that** the hinge point (41) is located between the movement shaft (40) and the first pivot axis (15), wherein the coupling linkage (26) is connected rotatably to the hinge point (41), wherein when the handle (4) is moved from the non-use position into the actuating position the movement axis (40) is moved in the direction of the first pivot axis (15) and at the same time the movement axis (40) presses the hinge point (41) in the direction of the second pivot axis (17).

13. The door handle assembly (3) according to claim 1, **characterized in that** the first lever mechanism (11) includes a hinge point (44) to which the coupling linkage (26) is rotatably connected, a guide lever (45) which is mounted rotatably on the first pivot axis (15) and is connected rotatably to the hinge point (44), a movement lever (46) which is mounted rotatably on the hinge point (44) and has a first movement arm (46a) and a second movement arm (46b), and a drive lever (47) which is supported on a third pivot axis (48), which is arranged on the handle bracket (9), wherein the drive lever (47) is connected to the first movement arm (46a) via a hinge connection (49), and wherein the second movement arm (46b) is connected to the first hinge axis (16).

14. The door handle assembly (3) according to claim 13, **characterized in that** the first movement arm (46a) and the second movement arm (46b) are aligned at an angle to each other, wherein when the handle (4) is in the non-actuated position the second movement arm (46b) and the guide lever (45) are arranged at an acute angle (50) relative to each other on the hinge point (44), and wherein when the handle (4) is in the actuated position the second movement arm (46b) and the guide lever (45) are arranged at an obtuse angle (51) relative to each other on the hinge point (44).

15. The door handle assembly (3) according to claim 13, **characterized in that** the third pivot axis (48) is located between the first pivot axis (15) and the hinge connection (49), wherein during a movement of the handle (4) from the non-use position into the actuating position the hinge connection (49) is moved counter to the advance direction (52) of the handle (4) and at the same time the hinge connection (49) presses the hinge point (44) in the direction of the second pivot axis (17).

## Revendications

1. Dispositif de poignée de porte (3) d'une porte de véhicule (2), comportant un support de poignée (9) pouvant être fixé sur la porte de véhicule (2), une manette (4) logée sur le support de poignée (9) et comportant une extension longitudinale (24), qui est disposée dans une position de non utilisation affleurant un contour extérieur (8) de la porte de véhicule (2) et qui est constituée mobile dans une position d'actionnement pour l'actionnement par un utilisateur, un premier système mécanique de levier (11), lequel est couplé en mouvement à une première extrémité longitudinale (10) de la manette (4) et un deuxième système mécanique de levier (14), lequel est couplé à une deuxième extrémité longitudinale (12) de la manette (4),
sachant que la manette (4) est disposée dans la position d'actionnement en comparaison de la position de non utilisation, déplacée parallèlement et faisant saillie par rapport au contour extérieur (8) de la porte de véhicule (2) et peut être actionnée par l'utilisateur pour ouvrir la porte de véhicule (2),
sachant que le premier système mécanique de levier (11) comporte un premier axe de pivotement (15), qui est disposé sur le support de poignée (9),
sachant que le premier système mécanique de levier (11) et le deuxième système mécanique de levier (14) constituent une cinématique de cisaillement et sont couplés en mouvement l'un à l'autre,
sachant que le premier système mécanique de levier (11) comporte un premier axe d'articulation (16), qui est disposé sur la première extrémité longitudinale (10) de la manette (4) et qui est couplé en mouvement au premier axe d'articulation (15), sachant que le deuxième système mécanique de levier (14) comporte un deuxième axe de pivotement (17), qui est disposé sur le support de poignée (9) et un deuxième axe d'articulation (18), qui est disposé sur la deuxième extrémité longitudinale (12) de la manette (4) et qui est couplé en mouvement au deuxième axe de pivotement (17), et
sachant qu'un premier levier de couplage (19) est logé pouvant pivoter sur le deuxième axe de pivotement (17) et un deuxième levier de couplage (20) est relié pouvant tourner au deuxième axe d'articulation (18),
sachant qu'une articulation de liaison (21) relie entre eux pouvant tourner le premier levier de couplage (19) et le deuxième levier de couplage (20), et
sachant que dans la position de non utilisation de la manette (4), le premier levier de couplage (19) et le deuxième levier de couplage (20) sont disposés sur l'articulation de liaison (21) sous un angle aigu (22) l'un par rapport à l'autre,
**caractérisé en ce que**
l'articulation de liaison (21) est couplée en mouvement par le biais d'une tige de couplage (26) au premier système mécanique de levier (11),
sachant que lors d'un mouvement de la manette (4) de la position de non utilisation à la position d'actionnement, la tige de couplage (26) est constituée déplaçant l'articulation de liaison (21) en direction du deuxième axe de pivotement (17) .

2. Dispositif de poignée de porte (3) selon la revendication 1, **caractérisé en ce que** dans la position d'actionnement de la manette (4), le premier levier de couplage (19) et le deuxième levier de couplage (20) sont disposés sur l'articulation de liaison (21) dans un angle obtus (23) l'un par rapport à l'autre.

3. Dispositif de poignée de porte (3) selon la revendication 1, **caractérisé en ce que** le deuxième levier de couplage (20) comporte deux sections de levier (20a, 20b), qui sont reliées l'une à l'autre de façon articulée par une articulation intermédiaire (20c), sachant que dans la position de non utilisation et la position d'actionnement, les deux sections de levier (20a, 20b) s'étendent en ligne et dans la position d'actionnement, les deux sections de levier (20a, 20b) sont constituées pouvant pivoter l'une par rapport à l'autre sur l'articulation intermédiaire (20c) en raison d'un actionnement de la manette (4) par l'utilisateur.

4. Dispositif de poignée de porte (3) selon la revendication 1, **caractérisé en ce que** le deuxième axe de pivotement (17), le premier levier de couplage (19), le deuxième levier de couplage (20), le deuxième axe d'articulation (18) et l'articulation de liaison (21) sont disposés à l'intérieur de l'extension longitudinale (24) de la manette (4), sachant que l'articulation de liaison (21) est disposée entre le premier axe de pivotement (15) et le deuxième axe de pivotement (17).

5. Dispositif de poignée de porte (3) selon la revendication 1, **caractérisé en ce que** le premier système mécanique de levier (11) est constitué de forme rhomboïdale et comporte un premier levier rhomboïdal (27), un deuxième levier rhomboïdal (28), un troisième levier rhomboïdal (29) et un quatrième levier rhomboïdal (30), sachant que le premier levier rhomboïdal (27) et le deuxième levier rhomboïdal (28) sont logés pouvant tourner sur le premier axe de pivotement (15) et le troisième levier rhomboïdal (29) et le quatrième levier rhomboïdal (30) sont logés pouvant tourner sur le premier axe de pivotement (16) et sachant que le premier levier rhomboïdal (27) et le troisième levier rhomboïdal (29) sont reliés l'un à l'autre pouvant tourner par le biais d'un premier axe d'articulation rhomboïdale (31) et le deuxième levier rhomboïdal (28) et le quatrième levier rhomboïdal (30) sont reliés l'un à l'autre pouvant tourner par le biais d'un deuxième axe d'articulation rhomboïdale (32).

6. Dispositif de poignée de porte (3) selon la revendication 5, **caractérisé en ce que** le premier axe de pivotement (15) et le premier axe d'articulation (16) sont disposés de façon opposée dans une direction passant transversalement à une direction longitudinale (25) de la manette (4), sachant que la tige de couplage (26) est reliée au premier axe d'articulation rhomboïdale (31) et est guidée pouvant être mobile par le deuxième axe d'articulation rhomboïdale (32) dans une direction longitudinale (25) de la manette (4).

7. Dispositif de poignée de porte (3) selon la revendication 6, **caractérisé en ce que** dans la position de non utilisation de la manette (4), tant le premier levier rhomboïdal (27) et le deuxième levier rhomboïdal (28) sur le premier axe de pivotement (15) que le troisième levier rhomboïdal (29) et le quatrième levier rhomboïdal (30) sur le premier axe d'articulation (16) sont disposés sous un angle obtus (33) les uns par rapport aux autres, sachant que dans la position d'actionnement de la manette (4), tant le premier levier rhomboïdal (27) et le deuxième levier rhomboïdal (28) sur le premier axe de pivotement (15) que le troisième levier rhomboïdal (29) et le quatrième levier rhomboïdal (30) sur le premier axe d'articulation (16) sont disposés sous un angle aigu (34) les uns par rapport aux autres.

8. Dispositif de poignée de porte (3) selon la revendication 6, **caractérisé en ce que** dans la position de non utilisation de la manette (4), tant le premier levier rhomboïdal (27) et le troisième levier rhomboïdal (29) sur le premier axe d'articulation rhomboïdale (31) que le deuxième levier rhomboïdal (28) et le quatrième levier rhomboïdal (30) sur le deuxième axe d'articulation rhomboïdale (32) sont disposés sous un angle aigu (35) les uns par rapport aux autres, sachant que dans la position d'actionnement de la manette (4), tant le premier levier rhomboïdal (27) et le troisième levier rhomboïdal (29) sur le premier axe d'articulation rhomboïdale (31) que le deuxième levier rhomboïdal (28) et le quatrième levier rhomboïdal (30) sur le deuxième axe d'articulation rhomboïdale (32) sont disposés sous un angle obtus (36) les uns par rapport aux autres.

9. Dispositif de poignée de porte (3) selon la revendication 6, **caractérisé en ce que** le premier système mécanique de levier (11) est disposé à l'intérieur de l'extension longitudinale (24) de la manette (4), sachant que le deuxième axe d'articulation rhomboïdale (32) est disposé entre le premier axe d'articulation rhomboïdale (31) et l'articulation de liaison (21).

10. Dispositif de poignée de porte (3) selon la revendication 1, **caractérisé en ce que** le premier système mécanique de levier (11) comporte un levier de guidage (38) et un levier de déplacement (39), sachant que le levier de déplacement (39) est relié pouvant tourner au premier axe d'articulation (16) et pouvant tourner à un axe de déplacement (40) linéairement mobile sur le support de poignée (9) et sachant que le levier de guidage (38) est logé pouvant tourner sur le premier axe de pivotement (15) et est relié à celui-ci pouvant tourner sur une section médiane du levier de déplacement (39) par le biais d'un point d'articulation (41).

11. Dispositif de poignée de porte (3) selon la revendication 10, **caractérisé en ce que** dans la position de non utilisation de la manette (4), le levier de guidage (38) et la section (39a) du levier de déplacement (39) reposant entre le point d'articulation (41) et le premier axe d'articulation (16) sont disposés au point d'articulation (41) sous un angle aigu (42) les uns par rapport aux autres, sachant que dans la position d'actionnement de la manette (4), le levier de guidage (38) et la section (39a) du levier de déplacement (39) reliée au premier axe d'articulation (16) sont disposés au point d'articulation (41) sous un angle obtus (43) .

12. Dispositif de poignée de porte (3) selon la revendication 10, **caractérisé en ce que** le point d'articulation (41) est disposé reposant entre l'axe de déplacement (40) et le premier axe de pivotement (15), sachant que la tige de couplage (26) est reliée pouvant tourner au point d'articulation (41), sachant que l'axe de déplacement (40) se déplace lors d'un mouvement de la manette (4) de la position de non utilisation à la position d'actionnement en direction du premier axe de pivotement (15) et l'axe de déplacement (40) repousse à cet effet le point d'articulation (41) en direction du deuxième axe de pivotement (17).

13. Dispositif de poignée de porte (3) selon la revendication 1, **caractérisé en ce que** le premier système mécanique de levier (11) comporte un point d'articulation (44), auquel la tige de couplage (26) est reliée pouvant tourner, un levier de guidage (45), qui est logé pouvant tourner sur le premier axe de pivotement (15) et qui est relié pouvant tourner au point d'articulation (44), un levier de déplacement (46), qui est logé pouvant tourner sur le point d'articulation (44) et un premier bras de déplacement (46a) et un deuxième bras de déplacement (46b) et un levier d'entraînement (47), qui est logé sur un troisième axe de pivotement (48), qui est disposé sur le support de poignée (9), sachant que le levier d'entraînement (47) est relié par une liaison articulée (49) au premier bras de déplacement (46a) et sachant que le deuxième bras de déplacement (46b) est relié au premier axe d'articulation (16).

14. Dispositif de poignée de porte (3) selon la revendication 13, **caractérisé en ce que** le premier bras de déplacement (46a) et le deuxième bras de déplacement (46b) sont orientés recourbés l'un par rapport à l'autre, sachant que dans la position de non actionnement de la manette (4), le deuxième bras de déplacement (46b) et le levier de guidage (45) sont disposés au point d'articulation (44) sous un angle aigu (50) l'un par rapport à l'autre et sachant que dans la position d'actionnement de la manette (4), le deuxième bras de déplacement (46b) et le levier de guidage (45) sont disposés au point d'articulation (44) sous un angle obtus (51) l'un par rapport à l'autre.

15. Dispositif de poignée de porte (3) selon la revendication 13, **caractérisé en ce que** le troisième axe de pivotement (48) est disposé reposant entre le premier axe de pivotement (15) et la liaison articulée (49), sachant que la liaison articulée (49) se déplace lors d'un mouvement de la manette (4) de la position de non utilisation à la position d'actionnement opposée à une direction de déploiement (52) de la manette (4) et la liaison articulée (49) repousse à cet effet le point d'articulation (44) en direction du deuxième axe de pivotement (17).
